# EUROPÄISCHE PATENTSCHRIFT

(11) **EP 0 033 955 B1**
(45) Veröffentlichungstag und Bekanntmachung des Hinweises auf die Patenterteilung: **01.08.1984**
(21) Anmeldenummer: 81100839.0
(22) Anmeldetag: 06.02.1981
(51) Int. Cl.: F24D 3/10

(54) **Geschlossenes Ausdehnungsgefäss mit zwei ineinanderliegenden Behältern**
Closed expansion tank with two reservoirs within one another
Vase d'expansion fermé avec deux réservoirs l'un dans l'autre

(30) Priorität: 08.02.1980 AT 673/80
(43) Veröffentlichungstag der Anmeldung: 19.08.1981
(73) Patentinhaber: Holztrattner, Heinrich, A-5412 Puch (AT)
(72) Erfinder: Holztrattner, Heinrich, A-5412 Puch (AT)
(74) Vertreter: Flach, Dieter Rolf Paul, Dipl.-Phys.

## Beschreibung

Die Erfindung betrifft ein geschlossenes Ausdehnungsgefäss für flüssige Energieträger nach dem Oberbegriff des Anspruches 1.

Eine derartige Vorrichtung ist aus der DE-B-2743509 bekanntgeworden und umfasst hierzu ein Membranausdehnungsgefäss, durch das eine Gas- und eine Heizmediumkammer getrennt sind. Die Gasmediumkammer ist über eine zusätzliche Leitung mit einer Gasnachfülleinrichtung verbunden, die über jeweils verschiedene Ventile in Abhängigkeit vom Wasser- und Gasdruck das aus dem Heizmedium entnommene Gas an die Gaskammer im Membranausdehnungsgefäss abgibt.

Die gesamte Anordnung ist aber höchst aufwendig und birgt von daher zahlreiche Mängel insbesondere im Hinblick auf Ausfall von Ventilen und Wartungsproblemen. Zudem ist eine Reinigung des Energieträgers, d.h. des umlaufenden Heizmediums nicht vorgesehen.

Auch aus der DE-B-2 743 510 ist eine Umlaufheizungsanlage mit einem Membranausdehnungsgefäss und mit einer Gasnachschubeinrichtung bekanntgeworden, (Fig. 2). Diese Anordnung ist insgesamt mit den vorgesehenen Ventilen und zusätzlichen Membranen zur Teilung von Gasräumen noch komplizierter und aufwendiger als die eingangs genannte vorbekannte Umlaufheizungsanlage ausgestaltet.

Aufgabe der Erfindung ist es ein gattungsgemässes Ausdehnungsgefäss für flüssige Energieträger mit deutlich geringerem Bauaufwand zu schaffen, die gegebenenfalls zusätzlich eine Reinigungsmöglichkeit für den flüssigen Energieträger ermöglicht. Die Aufgabe wird erfindungsgemäss entsprechend den im kennzeichnenden Teil des Anspruches 1 angegebenen Merkmalen gelöst. Vorteilhafte Ausgestaltungen der Erfindung sind in den Unteransprüchen angegeben.

Durch die vorliegende Erfindung wird erstmals ein äusserst einfach aufgebautes Ausdehnungsgefäss mit einer integriert angeordneten Gaskammer geschaffen, die gleichzeitig als Gassammelraum und als Gasausgleichskammer für das Ausdehnungsgefäss dient. Dazu besteht das Ausdehnungsgefäss aus einem Behälter mit einem Einlassanschluss unterhalb eines Gasabscheiders, beispielsweise in Form eines Geflechtes, für den flüssigen Energieträger, der durch einen unteren Ausfluss am unteren Teil des Behälters wieder ausströmt. Dabei wird das im flüssigen Energieträger enthaltene Gasgemisch in einen, im oberen Teil des Behälters angeordneten Gasgemischraum bzw. Gaskammer abgegeben, wobei ferner die Schwebstoffe zu einem Entschlammventil durch die untere Austrittsöffnung absinken. Um eine gute Trennung von den Schwebstoffen zu ermöglichen ist ein äusserer Behälter vorgesehen, der den die Gaskammer beinhaltenden Behälter umfasst.

In einer vorteilhaften Weiterbildung der Erfindung nach Anspruch 2 ist vorgesehen, dass aus dem inneren Behälter eine Überströmleitung, die mit einer Entlüftungsvorrichtung versehen sein kann, geführt ist, um zu verhindern, dass das Gasgemisch aus der Gaskammer durch den unteren Teil des inneren Behälters in den äusseren Behälter gelangen kann.

In einer Weiterbildung nach Anspruch 3 ist ferner eine im inneren Behälter innen an der Wand gleitend und schwimmend angeordnete Trennscheibe vorgesehen. Hierdurch wird eine bessere Trennung des Gasgemisches und des flüssigen Energieträgers ermöglicht.

Nachfolgend wird die Erfindung anhand von Zeichnungen näher erläutert. Dabei zeigen im einzelnen:
Fig. 1 einen Längsschnitt durch das Ausdehnungsgefäss längs der Linie A-B in Fig. 2,
Fig. 2 eine Draufsicht auf das Ausdehnungsgefäss gemäss Fig. 1 bei abgenommenem oberem Boden.

In den Figuren ist ein äusserer Behälter 1 des Ausdehnungsgefässes mit Auslassanschluss 2 und einem Entschlammventil 3, z.B. in Form eines Kugelhahnes, Schrägsetzventils, Absperrhahnes, usw., gezeigt, wobei in dem äusseren Behälter 1 ein innerer Behälter 4 eingebaut ist. Der innere Behälter 4 weist einen unteren Teil 5 auf, in den ein Einlassanschluss 6 mündet. Der innere Behälter 4 ist auf der dem Entschlammventil 3 zuliegenden Seite offen und weist dort eine Austrittsöffnung für den Energieträger auf. In dem unteren Teil 5 des inneren Behälters 4 ist oberhalb des Einlassanschlusses 6 ein Gasabscheider in Form eines Geflechtes eingebaut. Hierdurch wird die Abscheidung des Gasgemisches aus dem durch den Einlassanschluss 6 einströmenden flüssigen Energieträger bewirkt. Das ausgeschiedene Gasgemisch steigt in den inneren Behälter 4 auf und bildet dort im oberen Bereich eine Gaskammer bzw. einen Gassammelraum 8. Durch das Komprimieren oder die Ausdehnung des Gasgemisches werden die Volumenänderungen des Energieträgers ausgeglichen. Falls die Gasgemischmenge in der Gaskammer 8 zu gross wird, kann die Überschussmenge durch eine Überströmleitung 9 entweichen. Die Überströmleitung 9 ist mit einer Entlüftungsvorrichtung 10, z.B. in Form eines automatischen Lufttopfes usw., versehen, wodurch verhindert wird, dass der flüssige Energieträger ausströmen kann. Ferner ist an der Überströmleitung 9 ein Absperrorgan 11 z. B. in Form eines Kugelhahnes usw. angeordnet, durch das ein Gasgemisch in die Gaskammer 8 pressbar ist, um die Dichtheit des inneren Behälters 4 oberhalb des Einlassanschlusses 6 prüfen zu können. Um die Aufnahme des Gasgemisches in den flüssigen Energieträger zu verhindern, ist Vorsorge getroffen, dass der Flüssigkeitspegel des Energieträgers oberhalb des in Form eines Geflechtes ausgebildeten Gasabscheiders 7 zu liegen kommt.

Ferner kann, wie in Fig. 1 gezeigt ist, je nach Grösse des inneren Behälters 4 zusätzlich eine schwimmende Trennscheibe 12 im inneren Behälter 4 eingebaut sein.

## Patentansprüche

1. Geschlossenes Ausdehnungsgefäss für flüssige Energieträger, wobei das Ausdehnungsgefäss mit zugeordnetem Gasabscheider (7) und Gaskammer (8) in einem Umlaufsystem vorgesehen ist, dadurch gekennzeichnet, dass das Ausdehnungsgefäss den Gasabscheider (7) mitumfasst und hierzu aus einem inneren Behälter (4) und einem, durch einen flüssigen Energieträger getrennten, äusseren Behälter (1) besteht, wobei der innere Behälter (4) mit einem Einlassanschluss (6) und einer Austrittsöffnung für den Energieträger an seinem unteren Teil (5) versehen ist und der Gasabscheider (7) oberhalb des Einlassanschlusses (6) liegt, so dass der im inneren Behälter (4) oberhalb des Gasabscheiders (7) gebildete Gassammelraum gleichzeitig als membranlose Gaskammer (8) für das Ausdehnungsgefäss dient, und dass unterhalb der Austrittsöffnung am unteren Teil (5) des inneren Behälters (4) im äusseren Behälter (1) ein Entschlammventil (3) und am oberen Ende des äusseren Behälters (1) ein Auslassanschluss (2) angeordnet ist.

2. Ausdehnungsgefäss nach Anspruch 1, dadurch gekennzeichnet, dass der innere Behälter (4) mit einer Überströmleitung (9) oberhalb des unteren Teiles (5) mit einer auf das Gasgemisch im inneren Behälter (4) ansprechenden Entlüftungsvorrichtung (10) versehen ist.

3. Ausdehnungsgefäss nach Anspruch 1 oder 2, dadurch gekennzeichnet, dass im inneren Behälter (4) eine an dessen Wand gleitende und schwimmende Trennscheibe (12) angeordnet ist.

## Claims

1. A closed expansion vessel for liquid energy vehicles, in the case of which the said expansion vessel with its gas trap (7) and a gas chamber (8) is made part of a circulatory system, characterized in that the said gas trap (7) is placed within the said expansion vessel and to this end the expansion vessel is made up of an inner container (4) and an outer container (1), said outer container being separated by a liquid energy vehicle, and the inner container (4) has an inlet connection (6) and an outlet opening for the energy vehicle on its lower part (5), and the gas trap (7) is placed at a higher level than the inlet connection (6) so that the gas take-up space formed in the inner container (4) over the gas trap (7) has at the same time the function of a diaphragm-less gas chamber'(8) for the expansion vessel, and in that, at a lower level than the outlet opening on the lower part (5) of the inner container (4) in the outer container (1), there is a sludge let-off valve (3), and at the top end of the outer container (1) there is an outlet connection (2).

2. The expansion vessel as claimed in claim 1 characterized in that the inner container (4) has an overflow duct (9) at a higher level than the lower part (5) with an air let-off means (10) worked by the gas mixture in the inner container (4).

3. The expansion vessel as claimed in claim 1 or claim 2 characterized by a floating separating disk (12) sliding along the inner wall face of the inner container (4) and placed in same.

## Revendications

1. Vase d'expansion fermé pour porteur d'énergie liquide, pourvu d'un séparateur de gaz coordonné (7) et d'une chambre à gaz (8) dans un système circulaire, caractérisé en ce qu'il renferme le séparateur de gaz (7) et consiste en un réservoir interne (4) et en un réservoir externe (1) séparé par un porteur d'énergie liquide, le réservoir interne (4) étant pourvu d'un raccordement d'admission (6) et d'une ouverture de sortie à sa partie inférieure (5) pour le porteur d'énergie, et le séparateur de gaz (7) étant logé au-dessus du raccordement d'admission (6), de telle sorte que le collecteur de gaz formé dans le réservoir interne (4) au-dessus du séparateur de gaz (7) sert en même temps de chambre à gaz sans membrane (8) pour le vase d'expansion, et en ce que sous l'ouverture de sortie à la partie inférieure (5) du réservoir interne (4) est disposé dans le réservoir externe (1) une soupape de curage (3) et à l'extrémité supérieure dudit réservoir externe (1) un raccordement de vidange (2).

2. Vase d'expansion suivant la revendication 1, caractérisé en ce que le réservoir interne (4) est pourvu d'une conduite de trop-plein (9) disposée au-dessus de la partie inférieure (5) avec un dispositif d'aération (10) réagissant sur le mélange gazeux dans le réservoir interne (4).

3. Vase d'expansion suivant l'une quelconque des revendications 1 et 2, caractérisé en ce que dans le réservoir interne (4) est disposé un disque de séparation (12) flottant et glissant sur sa paroi.
